# FASCICULE DE BREVET EUROPEEN

(11) **EP 0 003 447 B1**
(45) Date de publication et mention de la délivrance du brevet: **26.05.1982**
(21) Numéro de dépôt: 79400014.1
(22) Date de dépôt: 08.01.1979
(51) Int. Cl.: H01H 77/10

(54) **Dispositif de limitation et de coupure de courant**
Vorrichtung zur Beschränkung und Unterbrechung des Stroms
Device for current limiting and circuit breaking

(30) Priorité: 31.01.1978 FR 7802844
(43) Date de publication de la demande: 08.08.1979
(73) Titulaire: MERLIN GERIN, F-38050 Grenoble Cédex (FR)
(72) Inventeur: Morel, Robert, F-38320 Eybens (FR); Schueller, Pierre, F-38100 Grenoble (FR)
(74) Mandataire: Kern, Paul

## Description

L'invention est relative à un dispositif de limitation et de coupure de courant comprenant:
- un bloc limiteur de courant ayant des contacts à ouverture rapide par effet électrodynamique.
- un bloc disjoncteur de protection, à boîtier moulé, ayant des contacts et un mécanisme d'ouverture automatique des contacts en cas de surcharge et/ou de court-circuit, lesdits blocs étant connectés électriquement pour connecter en série lesdits contacts à ouverture rapide et lesdits contacts du disjoncteur, et étant solidarisés mécaniquement par accolement, de façon qu'une paroie du boîtier moulé sépare ce dernier du bloc limiteur,
- un premier conducteur mobile, le terme mobile s'entendant mobile par rapport aux éléments fixes, ledit premier conducteur mobile portant un contact mobile desdits contacts à ouverture rapide et s'étendant à l'intérieur dudit bloc limiteur parallèlement à ladite paroi en position de fermeture desdits contacts à ouverture rapide,
- un deuxième conducteur fixe s'étendant à l'intérieur dudit bloc limiteur parallèlement audit premier conducteur en position de fermeture, lesdits premier et deuxième conducteurs étant connectés électriquement en série pour être parcourus par des courants engendrant une force électrodynamique de déplacement dudit premier conducteur mobile en position d'ouverture desdits contacts à ouverture rapide,
- un troisième conducteur s'étendant à l'intérieur dudit bloc disjoncteur en étant connecté électriquement en série desdits premier et deuxième conducteurs.

Les performances d'un disjoncteur classique peuvent être accrues par connexion en série d'un bloc limiteur, destiné à limiter la valeur de crête d'un courant de court circuit et à soulager Faction du disjoncteur classique. Ces ensembles disjoncteur limiteur peuvent remplacer les disjoncteurs spéciaux à haut pouvoir de coupure et permettent la commercialisation d'une gamme d'appareils basés sur un appareil standard.

On connaît déjà un dispositif de limitation et de coupure de courant à blocs disjoncteur et limiteur associés, du genre correspondant au préambule de la revendication 1 (publication FR-A-2.272.479). Les blocs disjoncteur et limiteur sont simplement juxtaposés et aucune interaction par effet électromagnétique ou électrodynamique entre les blocs n'est exploitée. Certains éléments et circuits en cuivre. mis en oeuvre dans ce dispositif connu, sont dédoublés et l'avantage de l'ensemble disjoncteur bloc limiteur par rapport à un disjoncteur à haut pouvoir de coupure se trouve diminué par un coût de fabrication plus élévé.

L'invention a pour but de remédier à cet inconvénient et de réaliser une interaction entre les blocs disjoncteur et limiteur, plus particulièrement entre les circuits de ces blocs pour engendrer une ouverture rapide des contacts du limiteur et/ou du disjoncteur.

La présente invention est basée sur la constatation que la limitation du courant résulte d'une ouverture rapide des contacts par effet électrodynamique, dû à une répulsion ou attraction entre des conducteurs parcourus par des courants de court-circuit, cet effet étant sensible sur des conducteurs séparés par une paroi en matériau isolant et pouvant être renforcé par des culasses magnétiques de concentration du flux. Un soufflage électrodynamique des arcs tirés accroît l'effet de limitation recherché.

Le dispositif de limitation selon l'invention est caractérisé en ce que ledit troisième conducteur s'étend en position de fermeture des contacts du disjoncteur à proximité de ladite paroi parallèlement auxdits premier et deuxième conducteurs du bloc limiteur et en ce que lesdits premier et troisième conducteurs sont connectés électriquement en série pour être parcourus par des courants engendrant une force électrodynamique additionnelle de déplacement du premier conducteur mobile en position d'ouverture desdits contacts à ouverture rapide. Il a déjà été proposé (publication FR-A-2.039.881) d'accroître les forces électrodynamiques agissant sur le contact mobile d'un disjoncteur, en articulant l'extrémité du bras porte-contact mobile sur un conducteur en forme de L, dont une branche est parallèle à un conducteur fixe de façon à engendrer des efforts électrodynamiques. Ce dispositif nécessite des pièces mobiles additionnelles et une transmission mécanique des mouvements difficilement réalisable entre un bloc disjoncteur et un bloc limiteur amovible selon l'invention.

Les avantages obtenus par la disposition favorable des circuits selon l'invention, consistent d'une part en l'utilisation du circuit du disjoncteur pour accroître la force électrodynamique d'ouverture des contacts du limiteur et d'autre part en un soufflage accru de l'arc tiré. Selon un développement important on prévoit une action du circuit du bloc limiteur sur le contact mobile du disjoncteur pour accélérer son ouverture et engendrer une limitation additionnelle du courant. Les blocs étant accolés dos à dos, les conducteurs sont séparés par le fond du boîtier moulé du disjoncteur, et éventuellement le fond du bloc limiteur, si ce fond existe, mais dans les appareils de gros calibre les interactions restent suffisantes. Pour des petits calibres, la présence de culasses magnétiques dans le bloc limiteur et/ou le bloc disjoncteur permet une canalisation du flux magnétique et une compensation de l'espacement entre les conducteurs, dû à la présence du fond du boîtier. Le disjoncteur est de préférence démuni de culasses afin de conserver un appareil standard.

Le circuit électrique dans les blocs limiteur et disjoncteur est avantageusement en forme de cp, le conducteur fixe central étant encadré par les conducteurs mobiles du disjoncteur et du limiteur. Le bloc limiteur et le bloc disjoncteur peuvent comporter chacun une paire de contacts indépendants et les chambres de coupure associées sont avantageusement opposées. Selon un développement de l'invention, le contact dixe du disjoncteur peut être remplacé par un contact mobile porté par un appendice du conducteur mobile du bloc limiteur; qui traverse le fond du boîtier et coopère avec le contact mobile du disjoncteur. Cette disposition présente l'avantage d'une séparation rapide des deux contacts mobiles du disjoncteur et la suppression de la connexion souple entre le bloc limiteur et le bloc disjoncteur.

Selon un autre développement de l'invention, l'ensemble limiteur-disjoncteur comporte une paire unique de contacts, dont l'un appartient au bloc disjoncteur et dont l'autre est porté par un appendice du conducteur mobile du bloc limiteur. On évite ainsi la présence de deux zones de contact en série et les risques d'échauffement qui en résultent, notamment dans les appareils de gros calibre. L'encombrement total peut également être réduit.

Les conducteurs et en particulier la ou les amenées de courant sont disposés pour exercer sur l'arc un effet de soufflage, favorisant l'allongement et l'entrée de l'arc dans la chambre de coupure. L'association bloc disjoncteur bloc limiteur est particulièrement simple et ne nécessite aucune modification notable du disjoncteur standard. Celle-ci se limite au remplacement du conducteur du contact fixe du disjoncteur par une pièce de connexion ou dans certains cas par la suppression de ce contact fixe. La structure en o du circuit électrique conserve la disposition classique sur les côtés opposés des bornes d'entrée et de sortie, ce qui facilite les connexions et le montage dans les coffrets et tableaux standard.

Dans ce qui suit, l'invention est exposée plus en détail à l'aide de dessins représentant différents modes d'exécution.

La figure 1 est une coupe schématique d'un ensemble bloc disjoncteur-bloc limiteur selon l'invention;
la figure 2 est une coupe suivant la ligne II-II de la figure 1;
les figures 3 et 4 sont des vues analogues à celle de la figure 1, illustrant deux variantes de réalisation.

Sur les figures 1 et 2, un bloc disjoncteur 10 à boîtier moulé 12 est accolé par son fond 14 à un bloc limiteur 16 à boîtier moulé 18 de même encombrement de base, mais à fond ouvert. En position assemblée des boîtiers 12, 18, par exemple par des vis (non représentées), le fond 14 constitue une paroi de séparation entre les deux blocs 10, 16 présentant un orifice 20 de passage d'une connexion souple en forme de tresse 22.

Le disjoncteur 10, d'un type bien connu, comporte dans sa partie voisine du fond 14, un contact fixe 24 qui coopère avec un contact mobile 26, porté par un bras allongé 28, monté à rotation sur un pivot 30 voisin du contact 26. Un mécanisme de commande 32, schématiquement représenté par un bloc, commande l'ouverture et la fermeture du contact mobile 26 en déplaçant par exemple le pivot 30, l'interaction entre le mécanisme 32 et le contact mobile 26 étant schématisée sur les figures par une flèche double. Un bloc déclencheur 34 pilote le mécanisme de commande 32 pour déclencher le disjoncteur en cas de défaut, et une manette (non représentée), permet une commande manuelle. A la paire de contacts 24, 26 est associée une chambre de coupure 36 comprenant avantageusement des tôles de désionisation (non représentées). La partie arrière du bras de contact 28, opposée au contact mobile 26 par rapport au pivot 30, est encadrée de deux culasses magnétiques 36, 36', accolées aux parois latérales et au fond 14 du boîtier 12. Une tresse 38 relie cette partie arrière du bras 28 à une plage de sortie 40 et un ressort (non représenté) sollicite le contact mobile 26 en position de fermeture. Lorsque le disjoncteur 10 est utilisé seul le contact fixe 24 est relié ou se termine par une plage de contact 42, représentée en trait discontinu. En combinaison avec le bloc limiteur 16 la plage 42 est supprimée ou plus exactement l'ensemble contact 24, plage 42 est remplacé par un contact 24 permettant le raccordement de la tresse 22. Il est inutile de décrire en détail la structure et le fonctionnement du disjoncteur 10 qui sont bien connus des spécialistes.

Le bloc limiteur 16 comporte un conducteur fixe 44, qui porte à l'une de ses extrémités, opposée à la plage de sortie 40 du disjoncteur 10, une plage d'entrée 46 et à l'autre extrémité un contact fixe 48. En position assemblée des boîtiers 12, 18 le conducteur fixe 44 est plaqué sur le fond 14 et s'étend parallèlement au contact 24 et au bras de contact 28 du disjoncteur 10. Le contact fixe 48 coopère avec un contact mobile 50, porté par un bras de contact 52, ce dernier étant articulé sur un axe 54 disposé du côté de la plage d'entrée 46. En position fermé le bras 52 s'étend parallèlement et à faible distance du conducteur fixe 44. Les bras de contact 28, 52 se débattent dans un même plan perpendiculaire au fond 14 et contenant le conducteur fixe 44. Un ressort 56 sollicite le bras 52 en position de fermeture des contacts 48, 50 et l'extrémité du bras 52, opposée au contact 50, est reliée à la tresse 22. Les contacts 48, 50 coopèrent avec une chambre de coupure 58 disposée à l'opposé de la chambre 36. Le bras 52 est encadré par des culasses magnétiques 60, 60' accolées aux parois latérales du boîtier 18 et au fond 14, ces culasses étant disposées en prolongement des culasses 36, 36' du bloc disjoncteur 10 et présentant un entrefer dans lequel est inséré le bras 52 en position de fermeture des contacts 48,50.

Le dispositif de limitation de courant selon l'invention fonctionne de la manière suivante: En position fermée du dispositif, représentée sur les fig. 1 et 2, le courant entre par la plage 46, parcourt le conducteur fixe 44, dans le sens indiqué par la flèche, les contacts fermés 48, 50, le bras de contact 52, la tresse 22, les contacts 24, 26, le bras 28, la tresse 38 et la plage de sortie 40 en suivant une trajectoire en forme de o dont la branche centrale est constituée par le conducteur fixe 44 et les branches latérales respectivement par le bras de contact 52 et le bras 28. Il est facile de voir que le sens de parcours du courant dans le bras de contact 52 est opposé à celui dans le conducteur fixe 44, engendrant une force de répulsion électrodynamique qui tend à faire pivoter le bras de contact 52 dans le sens horaire d'ouverture des contacts 48; 50 à l'encontre du ressort 56. Le sens de parcours du courant dans le conducteur fixe 44 et le bras 28 est par contre le même et une force électrodynamique d'attraction s'exerce entre ces conducteurs 44, 28. La partie postérieure du bras 28 est plus longue que la partie antérieure qui porte le contact 26 et est disposée du côté opposé du pivot 30 de façon que la résultante des forces électrodynamiques tende à faire pivoter le bras 28 dans le sens horaire correspondant à l'ouverture des contacts 24, 26. En fonctionnement normal les contacts 48, 50 et 24, 26 sont maintenus fermés par les ressorts de pression de contact dont l'action est prépondérante. Lors de l'apparition d'un court-circuit, les efforts électrodynamiques deviennent prépondérants et déplacent d'une part le bras de contact 52 en position d'ouverture des contacts 48, 50 et d'autre part le bras 28 en position d'ouverture des contacts 24, 26, cette dernière ouverture étant confirmée par la suite par le mécanisme 32 commandé par le bloc déclencheur 34 qui a vu le court-circuit. Après extinction des arcs tirés entre les contacts 24, 26 et 48, 50, ces derniers contacts se referment sous l'action du ressort 56 le circuit étant interrompu par la séparation des contacts 24, 26 restés ouverts. L'ouverture des contacts 24, 26 et 48, 50 est extrêmement rapide et engendre une limitation efficace du courant. Les courants de même sens parcourant le conducteur fixe 44 et le bras 28 agissent tous deux sur le bras de contact 52 parcouru par un courant de sens inverse pour le déplacer rapidement et le sens du courant dans les conducteurs 24, 52, 28 et la plage 40 est favorable à un soufflage magnétique de l'arc, tiré entre les contacts 48, 50 dans la chambre de coupure 58. Le circuit magnétique, constitué par les culasses 36, 36' prolongées par les culasses 60, 60' capte et concentre le flux magnétique pour accroître l'action des forces électrodynamiques s'exerçant sur le bras de contact 52. Il est à noter que la présence de toutes ou de certaines de ces culasses 36, 36', 60, 60' n'est pas indispensable dans les appareils de gros calibre où les forces électrodynamiques engendrées sont suffisamment fortes pour déplacer rapidement les contacts.

L'action exercée par le courant parcourant le conducteur fixe 44 sur le bras 28 accélère l'ouverture des contacts 24, 26 et contribue à l'effet de limitation du bloc limiteur 16. La combinaison selon l'invention, du bloc limiteur 16 et du bloc disjoncteur standard 10 permet une interaction des conducteurs disposés dans ces blocs qui favorise l'effet de limitation du courant et le soufflage des arcs. La transformation du disjoncteur standard se limite au remplacement ou à l'adaptation du contact fixe 24 et à la fixation de la tresse 22. Dans la majorité des cas les culasses 36, 36' sont superflues.

Différentes variantes de réalisation sont concevables et la figure 3 illustre l'une d'entre elles, qui présente l'avantage de la suppression de la tresse 22 et d'une ouverture des contacts du disjoncteur aussi rapide que celle des contacts du limiteur. Sur les figures 3 et 4, les mêmes numéros de référence désignent les pièces analogues ou identiques à celles repérées par ces numéros sur les figures 1 et 2. Le contact fixe 24 du disjoncteur 10 est supprimé et remplacé par un contact mobile 62 porté par un appendice 64 du bras de contact 52, qui traverse l'orifice 20 ménagé dans le fond 14. Le fonctionnement de l'appareil reste bien entendu le même, mais la rapidité d'ouverture des contacts 62, 26 du bloc disjoncteur 10 est accrue. Dès le début du déplacement du bras de contact 52 portant l'apprendice 64, les contacts 62, 26 se séparent à une vitesse accrue par le déplacement quasi simultané des deux contacts 62, 26 en direction opposée.

L'appendice 64 facilite l'assemblage des blocs 10, 16 et évite toute connexion électrique additionnelle. Sur la figure 3 seules les culasses 60, 60' du bloc limiteur ont été conservées.

Dans les appareils de gros calibre la présence de deux zones de contacts 62, 26; 48, 50 peut être à l'origine d'un échauffement excessif et la figure 4 illustre une variante de réalisation dérivée de celle de la figure 3 et faisant usage d'une seule paire de contacts 62, 26. L'appendice 64 de support du contact 62, qui coopère avec le contact mobile 26 du disjoncteur 10, appartient à un bras de contact 52', qui s'étend parallèlement au conducteur fixe 44 dans le bloc limiteur 16 et dont l'extrémité opposée est montée à rotation sur un axe 54' et est reliée par une tresse 66 à l'extrémité du conducteur fixe 44. Une butée 68 limite le débattement du bras 52' en direction de fermeture des contacts 62, 26 pour permettre une ouverture ou un déclenchement normal du disjoncteur 10. En cas de court-circuit les contacts 62, 26 se séparent rapidement de la manière décrite ci-dessus. La structure du bloc limiteur 16 est notablement simplifiée par l'absence des contacts et de la chambre de coupure associée.

D'autres dispositions et connexions des conducteurs soumis ou engendrant des forces électrodynamiques peuvent bien entendu être conçues.

## Revendications

1. Dispositif de limitation et de coupure de courant comprenant:
- un bloc (16) limiteur de courant ayant des contacts (48, 50; 62, 26) à ouverture rapide par effet électrodynamique,
- un bloc (10) disjoncteur de protection, à boîtier moulé, ayant des contacts (24, 46) et un mécanisme d'ouverture automatique des contacts (24, 26) en cas de surcharge et/ou de court-circuit, lesdits blocs (10, 16) étant connectés électriquement pour connecter en série lesdits contacts à ouverture rapide (48, 50; 62, 26) et lesdits contacts (24, 26) du disjoncteur, et étant solidarisés mécaniquement par accolement, de façon qu'une paroi (14) du boîtier moulé sépare ce dernier du bloc limiteur,
- un premier conducteur (52) mobile, le terme mobile s'entendant mobile par rapport aux éléments fixes, ledit premier conducteur (52) mobile portant un contact mobile (50; 62) desdits contacts (48, 50; 62, 26) à ouverture rapide et s'étendant à l'intérieur dudit bloc limiteur (16) parallèlement à ladite paroi (14) en position de fermeture desdits contacts (48, 50; 62, 26) à ouverture rapide,
- un deuxième conducteur (44) fixe s'étendant à l'intérieur dudit bloc limiteur (16) parallèlement audit premier conducteur (52) en position de fermeture, lesdits premier (52) et deuxième (44) conducteurs étant connectés électriquement en série pour être parcourus par des courants engendrant une force électrodynamique de déplacement dudit premier conducteur (52) mobile en position d'ouverture desdits contacts (48, 50; 62, 26) à ouverture rapide,
- un troisième conducteur (28) s'étendant à l'intérieur dudit bloc disjoncteur (10) en étant connecté électriquement en série desdits premier (52) et deuxième (44) conducteurs, caractérisé en ce que ledit troisième conducteur (28) s'étend en position de fermeture des contacts (24, 26; 62, 26) du disjoncteur (10) à proximité de ladite paroi (14), parallèlement auxdits premier (52) et deuxième (44) conducteurs du bloc limiteur (16), et en ce que lesdits premier (52) et troisième (28) conducteurs sont connectés électriquement en série pour être parcourus par des courants engendrant une force électrodynamique additionnelle de déplacement du premier conducteur (52) mobile en position d'ouverture desdits contacts (48, 50; 62,26) à ouverture rapide.

2. Dispositif selon la revendication 1, dans lequel le troisième conducteur (28) est mobile et porte un contact mobile (26) du bloc disjoncteur (10) et est soumis à une force électrodynamique de déplacement en position d'ouverture des contacts (24, 26) du disjoncteur (10) engendrée par les courants parcourant le troisième conducteur (28) et le deuxième conducteur (44) du bloc limiteur (16).

3. Dispositif selon la revendication 2, dans lequel lesdits conducteurs (28, 44, 52) constituent un circuit en forme de ^{q}_{J} dont la branche centrale est constituée par le deuxième conducteur (44) fixe encadré par les premier (52) et troisième (28) conducteurs.

4. Dispositif selon l'une des revendications 2 et 3, dans lequel les deuxième (44) et troisième (28) conducteurs sont parcourus par des courants de même sens engendrant une force électrodynamique d'attraction du troisième conducteur (28) mobile en position d'ouverture des contacts (24, 26) du disjoncteur (10) et dans lequel le premier conducteur (52) mobile est parcouru par un courant de sens opposé à celui des courants parcourant les deuxième (44) et troisième (28) conducteurs, les courants de sens opposés engendrant une force électrodynamique de répulsion du premier conducteur (52) en une position d'ouverture des contacts (48, 50; 62, 26) à ouverture rapide.

5. Dispositif selon l'une des revendications 1, 2, 3 et 4, dans lequel lesdits conducteurs (28, 44, 52) s'étendent dans un même plan correspondant au plan de débattement des premier (52) et troisième (28) conducteurs mobiles.

6. Dispositif selon l'une quelconque des revendications précédentes, dans lequel des culasses ferromagnétiques (36, 36'; 60, 60') sont disposées dans le bloc disjoncteur (10) et/ou le bloc limiteur (16) pour accroître les forces électrodynamiques s'exerçant sur les premier (52) et troisième (28) conducteurs mobiles.

7. Dispositif selon la revendication 6, dans lequel des culasses (60, 60') encadrent le deuxième conducteur (44) et présentent un entrefer dans lequel pénètre le premier conducteur (52) en position de fermeture des contacts (48, 50; 62, 26) à ouverture rapide.

8. Dispositif selon l'une quelconque des revendications précédentes, dans lequel le deuxième conducteur (44) est accolé à la paroi de séparation (14) des blocs (10, 16) et se termine par une borne de connexion (46) et dans lequel le contact fixe (24) du bloc disjoncteur (10) est relié électriquement au premier conducteur (52) du bloc limiteur (16), le troisième conducteur (28) étant raccordé à une borne de connexion (40) du bloc disjoncteur (10) disposé du côté opposé de la borne (46) du bloc limiteur (16).

9. Dispositif selon l'une quelconque des revendications précédentes, dans lequel le premier conducteur (52) porte le contact mobile (50) des contacts (48, 50) du bloc limiteur (16) et un appendice (64) traversant ladite paroi (14) et portant un contact mobile (62) coopérant avec le contact mobile (26) porté par le troisième conducteur (28).

10. Dispositif selon l'une quelconque des revendications 1 à 8, dans lequel le premier conducteur (52') se prolonge par une partie recourbée (64) traversant la paroi (14) et portant un contact mobile (62) coopérant avec le contact mobile (26) porté par le troisième conducteur (28), le bloc limiteur (16) étant dépourvu de contacts.

## Patentansprüche

1. Vorrichtung zur Begrenzung und Unterbrechung des Stromes versehen mit:
- einem strombegrenzenden Block (16) mit elektrodynamisch schnellöffnenden Kontakten (48, 50; 62, 26),
- einem Leistungsschutzschalterblock (10) mit einem Gussgehäuse, Kontakten (24. 26) und einem automatischen Kontaktöffnungsmechanismus bei Überlast und/oder Kurzschluss, wobei die genannten Blöcke (10, 16) zur Serienschaltung der genannten schnellöffnenden Kontakte (48, 50: 62, 26) und der genannten Kontakte (24, 26) des Leistungsschalters elektrisch geschaltet und mechanisch gekuppelt sind, so dass eine Wand (14) des Gussgehäuses dieses vom Begrenzungsblock trennt,
- einem ersten beweglichen Leiter (52), der Ausdruck "beweglich" ist zu verstehen gegenüber den feststehenden Teilen, der einen beweglichen Kontakt (50; 62) der genannten schnellöffnenden Kontakte (48, 50; 62, 26) trägt und der in Schliessstellung der genannten schnellöffnenden Kontakte (48, 50; 62, 26) sich im Innern des Begrenzungsblockes (16) parallel zur genannten Wand (14) erstreckt,
- einem zweiten feststehenden, sich in Schliessstellung im Innern des genannten Begrenzungsblockes (16) parallel zum genannten ersten Leiter (52) erstreckenden Leiter (44) wobei die genannten elektrisch in Serie geschalteten ersten (52) und zweiten (44) Leiter von, den genannten ersten beweglichen Leiter (52) in Öffnungsrichtung der genannten schnellöffnenden Kontakte (48, 50; 62, 26) verstellenden, elektrodynamische Kräfte erzeugenden Strömen durchflossen sind,
- einem dritten, mit dem genannten ersten (52) und zweiten (44) Leiter elektrisch in Serie geschalteten Leiter (28), der sich im Innern des genannten Leistungsschalterblockes (10) erstreckt. dadurch gekennzeichnet, dass der genannte dritte Leiter (28) sich in Schliessstellung der Kontakte (24. 26; 62, 26) des Leistungsschalters (10) nahe der Wand (14) parallel zu den genannten ersten (52) und zweiten (44) Leitern des Begrenzungsblockes (16) erstreckt, und dass die genannten ersten (52) und dritten (28) Leiter elektrisch in Serie geschaltet sind, so dass die diese Leiter durchfliessenden Ströme eine zusätzliche elektrodynamische, den ersten beweglichen Leiter (52) in Öffnungsstellung der genannten schnellöffnenden Kontakte (48, 50; 62, 26) bewegende Kraft erzeugen.

2. Vorrichtung nach Anspruch 1, in welcher der dritte Leiter (28) beweglich ist, einen beweglichen Kontakt (26) des Leistungsschalterblockes (10) trägt und einer in Öffnungsstellung der Leistungsschalterkontakte (24, 26) verstellenden, elektrodynamischen Kraft unterworfen ist, welche Kraft durch die den dritten Leiter (28) und den zweiten Leiter (44) des Begrenzungsblockes (16) durchfliessenden Ströme erzeugt wird.

3. Vorrichtung nach Anspruch 2, in welcher die genannten Leiter (28, 44, 52) einen rpförmigen Kreis bilden, dessen mittlerer Zweig durch den zweiten feststehenden (44), durch die ersten (52) und dritten (28) Leiter umrahmten Leiter gebildet ist.

4. Vorrichtung nach einem der Ansprüche 2 und 3, in welcher die zweiten (44) und dritten (28) Leiter durch gleichsinnige Ströme durchflossen sind, die eine den dritten beweglichen Leiter (28) in Öffnungsstellung der Leistungsschalterkontakte (24, 26) anziehende elektrodynamische Kraft erzeugen, und in welcher der erste bewegliche Leiter (52) durch einen den Strömen der zweiten (44) und dritten (28) Leiter gegensätzlichen Strom durchflossen ist, wobei die gegensätzlichen Ströme eine elektrodynamische Abstosskraft des ersten Leiters (52) in Öffnungsstellung der schnellöffnenden Kontakte (48, 50; 62, 26) bewirken.

5. Vorrichtung nach einem der Ansprüche 1, 2, 3 und 4, in welcher die genannten Leiter (28, 44, 52) sich in einer selben der Bewegungsfläche der ersten (52) und dritten (28) beweglichen Leiter entsprechenden Fläche erstrecken.

6. Vorrichtung nach einem der vorigen Ansprüche, in welcher ferromagnetische Jöche (36, 36'; 60, 60') in dem Leistungsschalterblock (10) und/oder Begrenzungsblock (16) zur Erhöhung der zwischen den ersten (52) und dritten (28) beweglichen Leitern wirkenden elektrodynamischen Kräfte angeordnet sind.

7. Vorrichtung nach Anspruch 6, in welcher die Jöche (60, 60') den zweiten Leiter (44) umrahmen und einen Luftspalt bilden, in welchen der erste Leiter (52) in geschlossener Lage der schnellöffnenden Kontakte (48, 50; 62, 26) eintritt.

8. Vorrichtung nach irgendeinem der vorigen Ansprüche, in welcher der zweite Leiter (44) an der Trennwand (14) der Blöcke (10, 16) anliegt und mit einer Anschlussklemme (46) versehen ist, und in welcher der feststehende Kontakt (24) des Leistungsschalterblockes (10) an dem ersten Leiter (52) des Begrenzungsblockes (16), und der dritte Leiter (28) an einer Anschlussklemme (40) des Leistungsschalterblockes (10) gegenüber der Klemme (46) des Begrenzungsblockes (16) elektrisch verbunden sind.

9. Vorrichtung nach irgendeinem der vorigen Ansprüche, in welcher der erste Leiter (52) den beweglichen Kontakt (50) der Kontakte (48, 50) des Begrenzungsblockes (16) trägt, und ein die genannte Wand (14) durchdringender Vorsprung der einen, mit dem durch den dritten Leiter (28) getragenen beweglichen Kontakt (26) zusammenwirkenden, beweglichen Kontakt (62) trägt.

10. Vorrichtung nach irgendeinem der Ansprüche 1 bis 8, in welcher der erste Leiter (52') durch einen die Wand (14) durchdringenden gebogenen Teil (64) verlängert ist, der einen mit dem durch den dritten Leiter (28) getragenen beweglichen Kontakt (26) zusammenwirkenden beweglichen Kontakt (62) trägt, wobei der Begrenzungsblock (16) mit keinem Kontakt versehen ist.

## Claims

1. Device for current limiting and current breaking comprising:
- a current limiting block (16) having fast opening contacts (48, 50; 62, 26) by electrodynamic effect,
- a protective circuit breaker block (10) with a molded case having contacts (24, 26) and an automatic contact (24, 26) opening mechanism by an overload and/or short circuit, said blocks (10, 16) being electrically connected for a series connection of said fast opening contacts (48, 50; 62, 26) and said circuit breaker contacts (24, 26), and being mechanically joined so that a wall (14) of the molded case separates the latter from the limiting block,
- a first movable conductor (52), the word movable being understood with respect to stationary elements, said first movable conductor (52) carrying a movable contact (50, 62) of said fast opening contacts (48, 50; 62, 26) and extending insides said limiting block (16) parallel to said wall (14) in closed position of said fast opening contacts (48, 50; 62, 26),
- a second stationary conductor (44) extending insides said limiting block (16) parallel to said first conductor (52) in closed position, said first (52) and second (44) conductors being electrically series connected for flowing of currents therethrough which create an electrodynamic force moving said first movable conductor (52) in the open position of said fast opening contacts (48, 50; 62, 26),
- a third conductor (28) extending insides said circuit breaker block (10) and being electrically connected in series with said first (52) and second (44) conductors, characterized in that said third conductor (28) extends in closed position of said circuit breaker (10) contacts (24, 26; 62, 26) near said wall (14), parallel to said first (52) and second (44) conductors of the limiting block (16) and in that said first (51) and third (28) conductors are electrically connected in series for flowing of currents therethrough creating an additional electrodynamic force moving said first movable contact (52) into the open position of said fast opening contacts (48, 50; 62, 26).

2. Device according to claim 1, wherein said third conductor (28) is movable and carries a movable contact (26) of the circuit breaker block (10) and is subjected to an electrodynamic force for movement in the open position of the circuit breaker (10) contacts (24, 26), created by the currents flowing through the third conductor (28) and the second conductor (44) of the limiting block (16).

3. Device according to claim 2, wherein said conductors (28, 44, 52) form a p shaped circuit, the middle branch of which being constituted by the second (44) stationary conductor enframed by the first (52) and third (28) conductors.

4. Device according to one of claims 2 and 3, wherein the currents flowing through the second (44) and the third (28) conductors in same direction create an electrodynamic attractive force of said third movable conductor (28) in the open position of the circuit breaker (10) contacts (24, 26) and wherein the current flows through the first movable conductor (52) in opposite direction of the currents flowing through the second (44) and third (28) conductors, the currents in opposite direction creating an electrodynamic repulsive force of said first conductor (52) in the open position of the fast opening contacts (48, 50; 62, 26).

5. Device according to one of claims 1, 2, 3 and 4, wherein said conductors (28, 44, 52) extend in the same plane corresponding to the plane of displacement of the first (52) and third (28) movable conductors.

6. Device according to any one of the preceding claims, wherein magnetic yokes (36, 36'; 60, 60') are arranged in the circuit breaker block (10) and/or the limiting block (16) to increase the electrodynamic forces acting on the first (52) and third (28) movable conductors.

7. Device according to claim 6, wherein yokes (60, 60') enframe the second conductor (44) and include an air gap wherein the first conductor (52) is engaged in closed position of the fast opening contacts (48, 50; 62, 26).

8. Device according to any one of the preceding claims, wherein the second conductor (44) is faced to the separation wall (14) of blocks (10, 16) and ends in a terminal (46) and wherein the stationary contact (24) of the circuit breaker block (10) is electrically connected to the first conductor (52) of the limiting block (16), the third conductor (28) being connected to a terminal (40) of the circuit breaker block (10) located at the opposite side of terminal (46) of the circuit breaker (16).

9. Device according to any one of the preceding claims, wherein the first conductor (52) carries the movable contact (50) of the limiting block (16) contacts (48, 50) and an extension (64) passing through said wall (14) and carrying a movable contact (62) cooperating with the movable contact (26) carried by the third conductor (28).

10. Device according to any one of claims 1 to 8, wherein the first conductor (52') is extended by a curved part (64) passing through the wall (14) and carrying a movable contact (62) cooperating with the movable contact (26) carried by the third conductor (28), the limiting block (16) including no contacts.
